# EUROPÄISCHE PATENTSCHRIFT

(11) **EP 0 903 983 B1**
(45) Veröffentlichungstag und Bekanntmachung des Hinweises auf die Patenterteilung: **06.03.2002**
(21) Anmeldenummer: 97920665.3
(22) Anmeldetag: 12.04.1997
(51) Int. Cl.: A41B 11/00

(54) **EIN PAAR MITEINANDER LÖSBAR VERBINDBARER SOCKEN ODER STRÜMPFE**
A PAIR OF SEPARABLY JOINED SOCKS OR STOCKINGS
PAIRE DE CHAUSSETTES OU DE BAS POUVANT ETRE REUNIS DE MANIERE LIBERABLE

(30) Priorität: 16.04.1996 DE 19614937
(43) Veröffentlichungstag der Anmeldung: 31.03.1999
(73) Patentinhaber: Becker, Bernard, 51373 Leverkusen (DE); De, Dennis, 50733 Köln (DE)
(72) Erfinder: Becker, Bernard, 51373 Leverkusen (DE); De, Dennis, 50733 Köln (DE)
(74) Vertreter: Kutzenberger, Helga, Dr.
(86) Internationale Anmeldenummer: EP9701837
(87) Internationale Veröffentlichungsnummer: WO9738596

(56) Entgegenhaltungen:
- WO-A-91/04684
- WO-A-96/10345
- DE-U- 8 600 236
- US-A- 5 321 855

## Beschreibung

Die Erfindung bezieht sich auf ein Paar Socken oder Strümpfe, die, wenn sie nicht getragen werden, mit vorzugsweise transparenten, vorzugsweise hitzebeständigen Befestigungsteilen lösbar miteinander verbunden werden können, um das Ordnen von zusammengehörigen Socken zu vermeiden.

Nach der Wäsche von mehreren Paar Socken ist es oftmals schwierg, die zusammengehörigen Socken einander wieder zuzuordnen. Es passiert dabei nicht selten, daß Socken mit einer ähnlichen Farbe bei künstlichem Licht einander falsch zugeordnet werden. Wenn dieses Sockenpaar dann bei natürlichem Licht betrachtet wird, fällt auf, daß die Socken nicht zusammen passen, was oftmals zu Peinlichkeiten führen kann.

Es hat deshalb in der Vergangenheit nicht an Versuchen gefehlt, das paarweise Ordnen der Strümpfe oder Socken zu erleichtern. So hat man z.B. die Strümpfe oder Socken mit einer eingestickten Kennzeichnung versehen.
Aus dem US 5 357 660 ist außerdem eine Sockenkennzeichnungsvorrichtung bekannt, bei der an den beiden Socken eines Paares jeweils eine identische Kennzeichnung mit einer Steckverbindung angebracht wird. Durch die identische Kennzeichnung wird das paarweise zuordnen der Strümpfe oder Socken z.B. nach dem Waschen erleichtert.

Femer hat man versucht, das paarweise Ordnen der Strümpfe oder Socken gänzlich zu vermeiden, indem man die Strümpfe oder Socken nach dem Ausziehen mit einem Befestigungmittel miteinander verbunden hat (US 5 038 413). Diese Methode hat den Nachteil, daß das Befestigungsteil, wenn es sich auf der Außenseite des Beinteils des Strumpfes oder Sockens befindet, beim Tragen der Strümpfe oder Socken deutlich sichtbar ist. Dieser Effekt wird noch durch das Reinigen der Socken oder Strümpfe verstärkt, weil sich die Socken oder Strümpfe und das Befestigungsmittel bei mehrmaligem Waschen unterschiedlich entfärben. Wird das Befestigungsteil hingegen auf der Innenseite des Beinteils des Strumpfes oder der Socke oder in dem Bereich des Strumpfes oder der Socke, der von dem Schuh verdeckt wird, angebracht, hat das in der Regel ein unangenehmes Drücken oder Scheuern für den Träger zur Folge, da in der US 5 038 413 lediglich eine permanente Anbringung der Befestigungsvorrichtung vorgesehen ist.
Ein weiterer Nachteil der in der US 5 038 413 dargestellten Befestigungsvorrichtung ist, daß die Befestigungsteile in der Regel Verstärkungsteile, die sich auf der Innen-Seite des Sockens befinden, benötigen, damit das Befestigungsteil nicht aus der Socke ausreißt. Auf dieses Verstärkungsteil kann das Befestigungsteil auch aufgesteckt werden, wenn es durch die Socke ragt.

Aus dem US Patent 5,321,855 ist bekannt, durch Klettverschlüsse eine lösbare Verbindung zwischen einem Paar Socken herzustellen, wobei die jeweiligen Befestigungsteile an den Socken durch Aufnähen, Aufkleben oder durch Einweben befestigt werden. Auf die Stabilität solcher Befestigungsteile wird nicht eingegangen.

Werden die zusammengehörigen Socken oder Strümpfe vor dem Waschen lediglich mit einer Wäscheklammer verbunden, so passiert es nicht selten, daß sich diese Verbindung während der Wäsche z.B. beim Schleudern löst.

Der Erfindung liegt deshalb die Aufgabe zugrunde, eine Kombination zu schaffen, zusammengehörige Socken oder Strümpfe lösbar und zeitweise stabil miteinander zu verbinden, ohne daß die aufgeführten Nachteile auftreten.

Die Aufgabe wird erfindungsgemäß dadurch gelöst, daß an dem einen Strumpf oder der einen Socke eines zusammengehörigen Paares ein erstes, vorzugsweise hitzebeständiges, transparentes Befestigungsteil fest angebracht ist, zur lösbaren Aufnahme eines zweiten, komplämentären, vorzugsweise hitzebeständigen, transparenten Befestigungsteils, das mit dem anderen Socken oder Strumpf fest verbunden ist.

Nach einer weiteren Ausgestaltung der Erfindung sind erstes und zweites, vorzugsweise hitzebeständiges, transparentes Befestigungsteil jeweils die komplementären Teile eines Druckknopfes, eines Klettverschlusses, eines Steckverschlusses, eines Drehverschlusses oder Hacken und Öse. Die Befestigungsteile sind vorzugsweise aus transparentem Kunststoff, der vorzugsweise koch- und/oder hitzebeständig ist.

In einer weiteren bevorzugten Ausgestaltung der Erfindung ist erstes und zweites Befestigungsteil entweder jeweils auf die beiden Socken oder die beiden Strümpfe aufgenäht, in die Socken oder Strümpfe eingewebt oder mit einem geeigneten Kleber, der koch- und/oder hitzebeständig ist, aufgeklebt.

In einer weiteren ebenfalls bevorzugten Ausgestaltung der Erfindung sind erstes und zweites Befestigungsteil jeweils auf ein vorzugsweise hitzebeständiges, vorzugsweise transparentes Gegenstück aufgesteckt, das sich auf der jeweils anderen Seite des Sockens oder Strumpfes befindet und ggf. durch die Socke oder den Strumpf hindurch ragen kann. Diese Steckverbindung kann vorzugsweise vor dem Tragen der Socken oder Strümpfe wieder gelöst, so daß die Befestigungsteile zwar fest aber vorzugsweise nicht permanent mit der Socke oder den Strümpfen verbunden sind.Dadurch wird unangenehmes Drücken und Scheuem für den Träger vermieden. Nach dem Tragen der Socken oder Strümpfe werden erstes und zweites Befestigungsteil vorzugsweise wieder angebracht.

Besonders bevorzugt werden erstes und zweites Befestigungsteil in dem Beinteil und ganz besonders bevorzugt außen auf der Bein- Innen- oder Außenseite des Sockens oder Strumpfes angebracht.

Eine andere erfindungsgemäße Lösung der Aufgabe besteht darin, daß an der einen Socke oder dem einen Strumpf eines Paar Socken oder Strümpfe ein erstes Befestigungsteil zur lösbaren Aufnahme eines zweiten, komplementären Befestigungsteils angebracht ist, wobei erstes und zweites Befestigungsteil mit dem jeweiligen Strumpf oder Socken über eine Verbindungslasche verbunden ist. Die Verbindungslasche wird vorzugsweise ihrerseits mit einer zerleg- und wieder zusammensetzbaren Steckverbindung an dem Socken oder Strumpf angebracht.

Nach einer weiteren Ausgestaltung dieser Erfindung sind erstes und zweites Befestigungsteil jeweils die komplementären Teile eines Druckknopfes, eines Klettverschlusses, eines Drehverschlusses oder Hacken und Öse aus einem nichtrostenden Material, vorzugsweise einem transparenten Kunststoff, der vorzugsweise koch- und/oder hitzebeständig ist.

In einer weiteren bevorzugten Ausgestaltung dieser Erfindung ist erstes und zweites Befestigungsteil jeweils entweder auf die Verbindungslasche aufgenäht oder in die Verbindungslasche eingewebt oder wie oben dargestellt aufgeklebt.

In einer weiteren ebenfalls bevorzugten Ausgestaltung dieser Erfindung werden erstes und zweites Befestigungsteil jeweils auf ein Gegenstück aufgesteckt, das sich auf der jeweils anderen Seite der Verbindungslasche befindet und durch die Verbindungslasche hindurch ragen kann.

Besonders bevorzugt ist die Verbindungslasche an dem Beinteil des Sockens oder des Strumpfes angebracht und/oder ist aus demselben Material wie die Socken oder die Strümpfe.

Ganz besonders bevorzugt ist die Verbindungslasche auf der Bein-Innenseite des Sockens oder des Strumpfes angebracht und während des Tragens der Socken oder Strümpfe von diesen verdeckt.

Um ein Ausreißen der Befestigungsteile.oder der zerlegbaren Steckvorrichtung zu vermeiden, hat es sich herausgestellt, daß ein Strumpf oder eine Socke über eine Maschendichte MD (bestimmt gemäß DIN 53883) von wenigstens 2000 MD verfügen muß, damit auch bei einer wiederholten Belastung von mehr als 100 Waschvorgängen das Befestigungsteil bzw die zerlegbare Steckvorrichtug nicht aus der Socke oder dem Strumpf ausreißt. Falls ein Druckknopf, Steckverschluß oder Hacken und Öse als Befestigungsteil verwendet wird, sollte der Strumpf oder die Socke eine Maschendichte von vorzugsweise mindestens 4000 MD aufweisen.
Sollte eine Socke oder ein Strumpf diese geforderte Maschendichte nicht aufweisen, so sollte das Strickgewebe entsprechend den oben gemachten Angaben bis zu einem Umkreis von mindestens 1-2 cm um das Befestigungsteil und im Bereich des Befestigungsteils verstärkt werden.

Ein weiterer Gegenstand der Erfindung ist deshalb ein Verfahren zur Anbringung einer Kombination aus miteinander verbindbaren, lösbaren Befestigungsteilen an einem Paar Socken oder Strümpfe durch die oben angegebenen Maßnahmen, das dadurch gekennzeichnet ist, daß das Strickgewebe der Socke oder des Strumpfes wenigstens im Bereich, vorzugsweise in einem Umkreis von mindestens 1-2 cm um diesen Bereich, an dem das Befestigungsteil angebracht wird, eine Maschendichte von mindestens 2000 MD, vorzugsweise 4000-5000 MD aufweist.

Ausführungsbeispiele der Erfindung werden nachfolgend anhand von Zeichnungen näher erläutert.
- **Fig. 1**: zeigt ein Paar Socken, die Erfindungsgemäß mit einem transparenten Druckknopf miteinander lösbar verbunden sind.
- **Fig. 2**: zeigt ein Befestigungsteil und das Gegenstück, das durch die Socke hindurch ragt.
- **Fig. 3**: zeigt ein Paar Socken, die Erfindungsgemäß mit an Verbindungslaschen befindlichen Befestigungsteilen miteinander verbunden sind.
- **Fig. 4**: zeigt eine lösbare Steckverbindung zur Montage der Befestigungsteile an der Socke.
- **Fig. 5**: zeigt die Steckverbindung aus Fig. 4, die durch die Socke hindurch ragt mit darauf befestigbaren ersten und zweiten Befestigungsteilen.

In **Figur 1** ist die Ausführungsform der Erfindung dargestellt, bei der ein Paar Socken 1 bestehend aus der Socke 2 und 3 durch einen transparenten Druckknopf, bestehend aus den Befestigungsteilen 4 und 5 lösbar miteinander verbunden ist Zum Tragen der Socken werden die beiden Teile des Druckknopfs voneinander gelöst. Nach dem Tragen z.B. zum Waschen oder zur Aufbewahrung im Schrank wird das zusammengehörende Paar Socken mit Hilfe des durchsichtigen Druckknopfes wieder miteinander verbunden, um sicherzustellen, daß das Sockenpaar beieinander bleibt.

In **Figur 2** ist dargestellt, wie das Befestigungsteil 4 des transparenten Druckknopfes auf das transparente Gegenstück 7 aufgesteckt wird. Das Gegenstück 7 ragt durch das Gewebe 6 der Socke 2 hindurch. Das Gewebe ist zwischen dem einen Befestigungsteil 4 des Druckknopfes und dem Gegenstück 7 eingeklemmt.

**Figur 3** zeigt wie ein Paar 1 Socken 2, 3 miteinander verbunden ist, wenn die beiden Teile eines Druckknopfes über jeweils eine Lasche 8 und 9 mit der Socke verbunden ist. Die Teile des Druckknopfes 4 und 5 sind auf die jeweilige Lasche aufgenäht. Die Laschen sind jeweils in eine Socke eingestrickt. Im nicht verbundenen Zustand wie z.B. beim Tragen der Socken können die Laschen zwischen Bein und Socke gesteckt werden.

**Figur 4** zeigt eine Steckverbindung zur lösbaren Befestigung des ersten und zweiten Befestigungsteils an der Socke. Die Stifte 12 an dem einen Teil der-Steckverbindung 11 werden durch die Socke 2, 3 hindurchgesteckt und dann in den Löchern 13 des Teils der Steckverbindung 10 lösbar verankert.

**Figur 5** zeigt wie die Stifte 12 durch das Gewebe 6 der Socke hindurch gesteckt worden sind und nunmehr in den Löchern des anderen Teils der Steckverbindung 10 lösbar verankert werden können. An der den Löchern 13 gegenüberliegenden Seite der Steckverbindung 10 können unterschiedliche Befestigungsteile 4, 5 angebracht werden; wie zum Beispiel ein Druckknopf 14, ein Hacken 15 oder ein Klettverschluß 16.

## Patentansprüche

1. Ein Paar (1) miteinander lösbar verbindbarer Socken oder Strümpfe (2,3), wobei an der einen Socke (2,3) oder an dem einen Strumpf (2,3) ein erstes Befestigungsteil (4) fest angebracht ist zur lösbaren Aufnahme eines zweiten, komplementären, Befestigungsteils (5), das mit der anderen Socke (2,3) oder dem anderen Strumpf (2,3) fest verbunden ist, **dadurch gekennzeichnet, daß** die Socken oder Strümpfe (2,3) wenigstens im Bereich, an dem das Befestigungsteil (4,5) angebracht ist, eine Maschendichte von mindestens 2000 MD aufweisen.

2. Ein Paar Socken oder Strümpfe gemäß Anspruch 1, **dadurch gekennzeichnet, daß** bis zu mindestens 1 cm im Umkreis des Bereiches, an dem das Befestigungsteil (4,5) angebracht ist, eine Maschendichte von mindestens 2000 MD vorliegt.

3. Ein Paar Socken oder Strümpfe gemäß Anspruch 1, **dadurch gekennzeichnet, daß** die Socken oder Strümpfe (2,3) eine Maschendichte von mindestens 2000 MD aufweisen.

4. Ein Paar Socken oder Strümpfe gemäß einem oder mehreren der Ansprüche 1 - 3, **dadurch gekennzeichnet, daß** die Maschendichte mindestens 4000 MD beträgt.

5. Ein Paar Socken oder Stümpfe gemäß einem oder mehreren der Ansprüche 1 - 4, **dadurch gekennzeichnet, daß** die Befestigungsteile (4,5) transparent sind.

6. Ein Paar Socken oder Strümpfe gemäß einem oder mehreren der Ansprüche 1 - 5, **dadurch gekennzeichnet, daß** das erste und zweite Befestigungsteil (4,5) hitzebeständig und jeweils ein komplementäres Teil eines Druckknopfes, eines Klettverschlusses, eines Steckverschlusses oder eines Hakens und einer Öse ist.

7. Ein Paar Socken oder Strümpfe gemäß einem oder mehreren der Ansprüche 1 - 6, **dadurch gekennzeichnet, daß** das erste und zweite Befestigungsteil (4,5) in die Socken oder Strümpfe (2,3) eingewebt, aufgeklebt oder auf die Socken oder Strümpfe (2,3) aufgenäht sind.

8. Ein Paar Socken oder Strümpfe gemäß einem oder mehreren der Ansprüche 1 - 6, **dadurch gekennzeichnet, daß** sowohl das erste als auch das zweite Befestigungsteil (4,5) jeweils auf ein Gegenstück (7) aufgesteckt ist, das sich auf der jeweils anderen Seite der Socke oder des Strumpfes (2,3) als das Befestigungsteil (4,5) befindet und durch die Socke oder den Strumpf (2,3) hindurchragt.

9. Ein Paar Socken oder Strümpfe gemäß einem oder mehreren der Ansprüche 1 - 8, **dadurch gekennzeichnet, daß** das erste und zweite Befestigungsteil (4,5) jeweils an einem Beinteil (6) der Socken oder Strümpfe (2,3) angebracht sind.

10. Ein Paar Socken oder Strümpfe gemäß einem oder mehreren der Ansprüche 1 - 9, **dadurch gekennzeichnet, daß** das erste und zweite Befestigungsteil (4,5) jeweils an der Bein-Innen- oder Außenseite des Sockens oder Strumpfes (2,3) angebracht ist.

11. Ein Paar Socken oder Strümpfe gemäß einem oder mehreren der Ansprüche 1 - 10, **dadurch gekennzeichnet, daß** beide Befestigungsteile (4,5) in nicht verbundener Form mit Hilfe eines komplementären Befestigungsteils (8,9) mit identischen Kennzeichen abgedeckt sind.

12. Verfahren zur Anbringung einer Anordnung miteinander lösbar verbindbarer Befestigungsteile zur Herstellung eines Paar Socken oder Strümpfe nach einem der Ansprüche 1 bis 11, **dadurch gekennzeichnet, daß** die Befestigungsteile (4, 5) in einem Bereich der Socken oder Strümpfe (2, 3) mit einer Maschendichte von mindestens 2000 MD eingewebt, auf die Socken oder Strümpfe aufgeklebt oder aufgenäht oder auf ein Gegenstück (7), das sich auf der jeweils anderen Seite der Socke oder des Strumpfes (2, 3) als Befestigungsteil (4, 5) befindet und durch die Socke oder den Strumpf ragt, aufgesteckt werden.

## Claims

1. A pair (1) of socks or stockings (2,3) which can be joined in a detachable fashion, one sock (2,3) or one stocking (2,3) having firmly attached thereto a first fastening element (4) to detachably receive a second, complementary fastening element (5) which is firmly attached to the other sock (2,3) or the other stocking (2,3), **characterized in that** the socks or stockings (2,3), at least **in that** area where the fastening element (4,5) is attached, have a mesh density of at least 2000 MD.

2. The pair of socks or stockings according to claim 1, **characterized in that** a mesh density of at least 2000 MD is present within a radius of up to 1 cm **in that** area where the fastening element (4,5) is attached.

3. The pair of socks or stockings according to claim 1, **characterized in that** the socks or stockings (2,3) have a mesh density of at least 2000 MD.

4. The pair of socks or stockings according to one or more of claims 1 through 3, **characterized in that** the mesh density is at least 4000 MD.

5. The pair of socks or stockings according to one or more of claims 1 through 4, **characterized in that** the fastening elements (4,5) are transparent.

6. The pair of socks or stockings according to one or more of claims 1 through 5, **characterized in that** the first and second fastening elements (4,5) are heat-resistant, and each represents a complementary part of a snap, a velcro fastener, an insertion fastener, or a hook and eye.

7. The pair of socks or stockings according to one or more of claims 1 through 6, **characterized in that** the first and second fastening elements (4,5) are woven into the socks or stockings (2,3), or pasted on or sewed on the socks or stockings (2,3).

8. The pair of socks or stockings according to one or more of claims 1 through 6, **characterized in that** both the first and second fastening elements (4,5) are inserted in a counterpart (7) which is located at the respectively other side of the sock or stocking (2,3) than the fastening element (4,5) and extends through the sock or stocking (2,3).

9. The pair of socks or stockings according to one or more of claims 1 through 8, **characterized in that** each of the first and second fastening elements (4,5) are attached to the leg portion (6) of the socks or stockings (2,3).

10. The pair of socks or stockings according to one or more of claims 1 through 9, **characterized in that** each of the first and second fastening elements (4,5) are attached at the leg inward or outward side of the sock or stocking (2,3).

11. The pair of socks or stockings according to one or more of claims 1 through 10, **characterized in that** both fastening elements (4,5) in non-joined condition are covered by means of complementary fastening elements (8,9) having identical labels.

12. A method of attaching an arrangement of detachably joinable fastening elements to produce a pair of socks or stockings according to any of claims 1 through 11, **characterized in that** the fastening elements (4,5) are woven into the socks or stockings (2,3) in an area having a mesh density of at least 2000 MD, pasted or sewed onto the socks or stockings, or inserted in a counterpart (7) which is located at the respectively other side of the sock or stocking (2,3) as a fastening element (4,5) and extends through the sock or stocking.

## Revendications

1. Paire (1) de chaussettes ou de bas (2,3) que l'on peut attacher ensemble de manière détachable, dans laquelle une première pièce d'attache (4) est appliquée fixement sur une des chaussettes (2,3) ou un des bas (2,3) pour recevoir de manière amovible une deuxième pièce d'attache (5) complémentaire, qui est attachée fixement à l'autre chaussette (2,3) ou l'autre bas (2,3), **caractérisée en ce que** les chaussettes ou les bas (2,3), au moins dans la zone où est disposée la pièce d'attache (4,5), ont un maillage d'au moins 2000 MD.

2. Paire de chaussettes ou de bas d'après la revendication 1, **caractérisée en ce qu'**au moins dans un pourtour de 1 cm autour de la zone où est appliquée la pièce d'attache (4,5), elle présente un maillage d'au moins 2000 MD.

3. Paire de chaussettes ou de bas d'après la revendication 1, **caractérisée en ce que** les chaussettes ou les bas (2,3) présentent un maillage d'au moins 2000 MD.

4. Paire de chaussettes ou de bas d'après une ou plusieurs des revendications de 1 à 3, **caractérisée en ce que** le maillage est d'au moins 4000 MD.

5. Paire de chaussettes ou de bas d'après une ou plusieurs des revendications de 1 à 4, **caractérisée en ce que** les pièces d'attache (4,5) sont transparentes.

6. Paire de chaussettes ou de bas d'après une ou plusieurs des revendications de 1 à 5, **caractérisée en ce que** la première et la seconde pièce d'attache (4,5) sont résistantes à la chaleur, et sont respectivement des pièces complémentaires d'un bouton pression, d'une attache velcro, d'une attache par enfichage, ou d'un fermoir réceptionnant une boucle.

7. Paire de chaussettes ou de bas d'après une ou plusieurs des revendications de 1 à 6, **caractérisée en ce que** la première et la deuxième pièce d'attache (4,5) sont entrelacées dans les chaussettes ou les bas (2,3), collées ou cousues sur les chaussettes ou les bas (2,3).

8. Paire de chaussettes ou de bas d'après une ou plusieurs des revendications de 1 à 6, **caractérisée en ce que** la première ainsi que la deuxième pièce d'attache (4,5) sont respectivement emboîtées sur un pendant (7), qui se trouve du côté opposé de la chaussette ou du bas (2,3) vis à vis de la pièce d'attache (4,5) et qui se dresse à travers la chaussette ou le bas (2,3).

9. Paire de chaussettes ou de bas d'après une ou plusieurs des revendications de 1 à 8, **caractérisée en ce que** la première et la seconde pièce d'attache (4,5) sont respectivement disposées sur la partie de la jambe (6) de la chaussette ou du bas (2,3).

10. Paire de chaussettes ou de bas d'après une ou plusieurs des revendications de 1 à 9, **caractérisée en ce que** la première et la seconde pièce d'attache (4,5) sont respectivement disposées sur le côté intérieur ou le côté extérieur de la jambe de la chaussette ou du bas (2,3).

11. Paire de chaussettes ou de bas d'après une ou plusieurs des revendications de 1 à 10, **caractérisée en ce que** les deux pièces d'attache (4,5) sont recouvertes sous une forme non assemblée à l'aide d'une pièce complémentaire d'attache (8,9) ayant des caractéristiques identiques.

12. Procédé d'implantation de pièces d'attache combinables entre elles de manière à être détachables, pour fabriquer une paire de chaussettes ou de bas d'après une des revendications de 1 à 11, **caractérisé en ce que** les pièces d'attache (4,5) sont entrelacées dans une zone des chaussettes ou des bas (2,3) ayant un maillage d'au moins 2000 MD, sont collées ou sont cousues sur les chaussettes ou les bas ou sont emboîtées sur un pendant (7), qui se trouve de l'autre côté respectivement de la chaussette ou du bas (2,3) vis à vis de la pièce d'attache (4,5) et qui se dresse à travers la chaussette ou le bas.
